# EUROPÄISCHE PATENTANMELDUNG

(11) **EP 0 100 749 A1**
(43) Veröffentlichungstag der Anmeldung: **15.02.1984**
(21) Anmeldenummer: 83730073.0
(22) Anmeldetag: 19.07.1983
(51) Int. Cl.: H01H 33/70

(54) **Schaltkammer für einen Druckgas-Leistungsschalter**

(30) Priorität: 19.07.1982 JP 125447/82
(71) Anmelder: FUJI ELECTRIC CO., LTD., Kawasaki-shi (JP); FUJI ELECTRIC CORPORATE RESEARCH AND DEVELOPMENT LTD., Yokosuka-shi Kanagawa-ken (JP)
(72) Erfinder: Nagami, Katsushi, Yokosuka-shi Kanagawa-ken (JP); Fuji, Takashi, Yokohama-shi Kanagawa-ken (JP)
(74) Vertreter: Mehl, Ernst, Dipl.-Ing.

(57) **Zusammenfassung**

In eine Schaltkammer für einen Druckgas-Leistungsschalter wird zur Verhinderung von Rückstau- und Rückströmungseffekten bei der Unterbrechung großer Ströme eine Trennwand (12) mit einer Durchgangsbohrung für eines der Schaltstücke (1) eingesetzt. die etwa in der Mitte des Raumes zwischen der Stirnfläche des beweglichen Schaltstückes (2) und der Stirnwand der Düse (9) und rechtwinklig zur Mittellinie angeordnet ist. Das feststehende Schaltstück (1) ist in diese Durchgangsbohrung (12c) einführbar. Die Trennwand (12) enthält mehrere Gasblasöffnungen (12d), die zwischen der Stirnwand der Düse (9) und dem Außenumfang des beweglichen Schaltstückes (2) liegen.

## Beschreibung

Für diese Anmeldung wird die Priorität der japanischen Patentanmeldung T 57-125447 vom 19.07.1982 beansprucht.

Die Erfindung bezieht sich auf eine Schaltkammer für einen Druckgas-Leistungsschalter mit einem zylindrischen feststehenden Schaltstück, mit einem zylindrischen beweglichen Schaltstück, das mit einem Antrieb über eine Antriebsstange verbunden und konzentrisch und gegenüberliegend zu dem feststehenden Schaltstück angeordnet ist, mit einem beweglichen Zylinder, der die Antriebsstange so umgibt, daß ein bestimmter freier Raum zwischen dem Außenumfang der Stange und dem Zylinder vorhanden ist, mit einem feststehenden Kolben, der an der Innenwand des beweglichen Zylinders gleitet und mit dem beweglichen Zylinder eine Blaskammer bildet, und mit einer zylindrischen Düse, welche das bewegliche Schaltstück so enthält, daß zwischen der Stirnfläche und dem Umfang dieses Schaltstückes sowie der Düse ein bestimmter freier Raum vorhanden ist, wobei ein Ende der Düsen mit einer Ausblasöffnung versehen ist, in welche das feststehende Schaltstück einführbar ist, während das andere Ende mit der Blaskammer verbunden ist.

Die Figur 1 zeigt ein Ausführungsbeispiel einer bekannten Schaltkammer des Blaskolbentyps, wie sie weitgehend bei Druckgasschaltern mit Isoliergasen verwendet wird, die SF₆ oder ähnliche Gase als Löschmittel enthalten.

Eine derartige Schaltkammer enthält als hauptsächliche Bestandteile ein zylindrisches feststehendes Schaltstück 1, ein zylindrisches bewegliches Schaltstück 2, das konzentrisch und gegenüberliegend zum feststehenden Schaltstück angeordnet ist und auf diesem gleiten kann, eine rohrförmige Antriebsstange 3 (teilweise gezeigt), die mit dem freien Ende des beweglichen Schaltstückes 2 verbunden ist, und eine Löscheinrichtung 4.

Die Löscheinrichtung 4, die teilweise dargestellt ist, besteht aus einem beweglichen Zylinder 5, der die Antriebsstange 3 so umschließt, daß ein bestimmter freier Raum zwischen dem Außenumfang der Stange 3 und dem Zylinder 5 vorhanden ist, einem feststehenden Kolben 7, der als Führungskörper für die Antriebsstange 3 verwendet und zwischen der Innenwand des beweglichen Zylinders 5 und der Außenfläche der Antriebsstange 2 frei beweglich ist und außerdem eine Blaskammer 6 bildet.

Ferner enthält die Löscheinrichtung 4 eine zylindrische Düse 9 aus Isoliermaterial, die am beweglichen Zylinder 5 befestigt ist und gegenüber dem beweglichen Schaltstück 2 so angeordnet ist, daß ein bestimmter freier Raum zwischen dem Außenumfang des Schaltstückes 2 und der Düse 9 entsteht. Die . Düse 9 ist an einem Ende mit einer Ausblasöffnung 8 versehen, in welche das feststehende Schaltstück 1 eingeführt werden kann und die durch Graphit oder ähnliche Mittel lichtbogenfest ausgebildet ist. Das andere Ende der Düse steht durch Gasdurchtrittsöffnungen 5a mit der Blaskammer 6 in Verbindung, die den beweglichen Zylinder 5 enthält.

Wenn bei einem derartig aufgebauten Schalter das Ausschaltkommando gegeben wird, so bewegt der nicht dargestellte Antrieb das bewegliche Schaltstück 2, den beweglichen Zylinder 5 und die Düse 9 mittels der Antriebsstange 3 in Richtung des Pfeiles A. Wenn sich das bewegliche Schaltstück 2 von dem feststehenden Schaltstück 1 trennt, wird zwischen ihnen ein Lichtbogen gezogen, und augenblicklich wird ein Läschgasstrom 10, der durch den angetriebenen beweglichen Zylinder 5 in der Blaskammer 6 komprimiert wurde, gegen den Lichtbogen geblasen. Dadurch wird der Lichtbogen 11 verlängert und gekühlt, wie dies in der oberen Hälfte der Zeichnung dargestellt ist, bevor er im Stromnulldurchgang des speisenden Wechselstroms unterbrochen wird.

Zur Steigerung des Kühleffekts kann der Abstand zwischen der Stirnfläche des beweglichen Schaltstücks und der Stirnwand der Düse 9 vergrößert werden. Infolge der Tatsache, daß sich der Durchmesser des Lichtbogens mit zunehmendem Strom vergrößert, tritt jedoch dabei, wenn der Durchmesser des Lichtbogens größer als der Durchmesser D₁ der Düsenöffnung 8 und der Innendurchmesser D₂ des beweglichen Schaltstückes 2 ist, ein sogenannter Rückstau auf. Infolgedessen endet die Gasströmung; wie dies in der unteren Hälfte der Figur 1 dargestellt ist, was eine schnelle Abnahme der Kühlwirkung verursacht, während sich der Lichtbogen 11a zur Blaskammer 6 hin ausdehnt, so daß heißes Gas 11b in die Blaskammer 6 zurückfließt. Dies hat den Nachteil, daß, wenn der Lichtbogen 11a und Gas 11b sich in die Blaskämmer 6 hinein ausgebreitet haben, sogar wenn der Rückstau vor dem Nulldurchgang des Stromes aufgehoben wurde, es zu lange Zeit für das heiße Gas 11b erfordert, um abzufließen; mit anderen Worten, dies verursacht eine Wiederzündung nach dem Stromnulldurchgang und damit eine Herabsetzung der Löschfähigkeit.

Der vorliegenden Erfindung liegt die Aufgabe zugrunde, den vorerwähnten Nachteil zu vermeiden und eine Schaltkammer für einen Druckgasschalter zu schaffen, in der der Lichtbogen wesentlich besser gekühlt ist, so daß das Auftreten einer Wiederzündung vermieden wird, um die Leistungsfähigkeit des Löschgases zu verbessern.

Zur Lösung dieser Aufgabe ist vorgesehen, daß die Schaltkammer eine Trennwand mit einer Durchgangsbohrung enthält, die etwa in der Mitte des Raumes zwischen der Stirnfläche des beweglichen Schaltstückes und der Stirnwand der Düse und rechtwinklig zur Mittellinie angeordnet ist, daß das feststehende Schaltstück in diese Durchgangsbohrung einführbar ist und daß die Trennwand mehrere Gasblasöffnungen enthält, die zwischen der Stirnwand der Düse und dem Außenumfang des beweglichen Schaltstückes liegen.

Durch Anwendung der Erfindung ist es möglich, einen Rückstau und eine Rückströmung bei Unterbrechungen höherer Ströme zu vermeiden. Bei einem vorteilhaften Ausführungsbeispiel der erfindungsgemäßen Schaltkammer sind die Gasblasöffnungen bogenförmig ausgebildet. Vorteilhaft sind die Gasblasöffnungen regelmäßig über den Umfang der Trennwand verteilt.

Unter Bezug auf die Zeichnung wird ein bevorzugtes Ausführungsbeispiel der Erfindung beschrieben. In den Figuren 2 und 3 sind für die Teile, welche denen der bekannten Ausführung nach Figur 1 entsprechen, die gleichen Bezugszeichen beibehalten. Im Unterschied dazu ist eine Trennwand 12-im -Innern der Düse 9 so angeordnet, daß sie in der Mitte des Raumes zwischen der Stirnfläche des beweglichen Schaltstückes 2 und der Ausblasöffnung der Düse rechtwinklig zur Mittellinie liegt.

Die Trennwand 12 ist scheibenförmig ausgebildet mit einem zylindrischen Winkelstück 12a an ihrem äußeren Umfang und mit einer mittigen Durchgangsbohrung 12c, in welche das konzentrisch zur Mittellinie liegende feste Schaltstück 1 eingeführt werden kann.

In dem scheibenförmigen Teil 12b der Trennwand 12 sind vier bogenförmige Öffnungen 12d vorgesehen. Diese liegen zwischen der Innenseite des Winkelstückes 12a, das die Innenwand der Düse 9 bildet, und dem Außenrand der Durchgangsbohrung 12c sowie dem Außendurchmesser 3 des beweglichen Schaltstücks 2.

Die bogenförmigen Öffnungen 12d bestehen aus lichtbogenbeständigem Werkstoff. Der Abstand S₁ zwischen der Stirnfläche des beweglichen Schaltstücks 2 und der Trennwand 12 und der Abstand S₂ zwischen der Innenstirnwand der Ausblasöffnung 8 und der Trennwand 12 bemessen sich an der erforderlichen Länge, die zur Kühlung des Lichtbogens benötigt wird.

Der Durchmesser der Durchgangsbohrung 12c ist angenähert gleich dem Durchmesser D₁ der Ausblasöffnung 8. Es ist möglich, die Trennwand 12 und die Düse 9 mittels Klebstoffen, Schrauben, Verstemmen oder auf andere Weise zu verbinden, sie können auch einteilig aus lichtbogenfestem Werkstoff hergestellt sein. In einer derartig ausgebildeten Anordnung kann auch in dem Fall, wenn der Lichtbogen 11 die Neigung hat, sich zur Blaskammer 6 hin auszudehnen, weil die Unterbrechung eines großen Stromes die Düse 9 verstopft, der Lichtbogen 11 eingeengt werden und soweit expandieren, bis sein äußerer Durchmesser leicht über den Durchmesser der Durchgangsbohrung 12c hinausgeht. Es ergibt sich dann, daß der Lichtbogen 11 und das durch den Lichtbogen 11 erhitzte Gas 11b gehindert werden, in großem Maße zur Blaskammer 6 zurückzufließen und nachdem der Rückstau beendet ist, die Strömung des gekühlten Gases schnell wiederhergestellt ist, so daß eine Wiederzündung nach dem Nulldurchgang des Stromes verhindert wird. Auf diese Weise wird die Wirkung der Schaltkammer verbessert.

Wie in der Zeichnung dargestellt, entspricht das oben geschilderte Ausführungsbeispiel dem Doppeldüsentyp. Dieselbe Wirkung kann jedoch auch bei einem Einfachdüsentyp erhalten werden, bei dem die Antriebsstange massiv und nicht rohrförmig ausgebildet ist. Obwohl im Ausführungsbeispiel die Verwendung von Graphit, das lichtbogenfest und leitfähig ist, für die Ausblasöffnung 8 die größere Wirksamkeit der Trennwand zur Unterdrückung des Lichtbogens und der erhitzten Gase demonstriert hat, wird auch, wenn die Ausblasöffnung aus Isoliermaterial gebildet ist, welches die Düse bildet, die gleiche Rückströmungsverhinderung bewirken.

Wie vorstehend beschrieben, kann man mit einer Barriere aus lichtbogenfestem Werkstoff einen Rückfluß eines Lichtbogens und erhitzter Gase vermeiden. Rückstau- und Rückströmungseffekte in dem Raum zwischen der Ausblasöffnung in der Düse und der Stirnwand des beweglichen Schaltstücks können unterdrückt werden, so daß es möglich ist, eine Schaltkammer des Blaskolbentyps mit verbesserten Löscheigenschaften zu erhalten.

## Patentansprüche

1. Schaltkammer für einen Druckgas-Leistungsschalter mit einem zylindrischen feststehenden Schaltstück (1), mit einem zylindrischen beweglichen Schaltstück (2), das mit einem Antrieb über eine Antriebsstange (3) verbunden und konzentrisch und gegenüberliegend zu dem feststehenden Schaltstück (1) angeordnet ist, mit einem beweglichen Zylinder (5), der die Antriebssstange (3) so umgibt, daß ein bestimmter freier Raum zwischen dem Außenumfang der Stange (3) und dem Zylinder (5) vorhanden ist, mit einem feststehenden Kolben (7), der an der Innenwand des beweglichen Zylinders (5) gleitet und mit dem beweglichen Zylinder (5) eine Blaskammer (6) bildet, und mit einer zylindrischen Düse (9), welche das bewegliche Schaltstück (2) so enthält, daß zwischen der Stirnfläche und dem Umfang dieses Schaltstückes (2) sowie der Düse (9) ein bestimmter freier Raum vorhanden ist, wobei ein Ende der Düsen (9) mit einer Ausblasöffnung (8) versehen ist, in welche das feststehende Schaltstück (1) einführbar ist, während das andere Ende mit der Blaskammer (6) verbuznden ist,
dadurch gekennzeichnet,
daß die Schaltkammer eine Trennwand (12) mit einer Durchgangsbohrung (12c) enthält, die etwa in der Mitte des Raumes zwischen der Stirnfläche des beweglichen Schaltstückes (2) und der Stirnwand der Düse (9) und rechtwinklig zur Mittellinie angeordnet ist, daß das feststehende Schaltstück (1) in diese Durchgangsbohrung (12c) einführbar ist und daß die Trennwand (12) mehrere Gasblasöffnungen (12d) enthält, die zwischen der Stirnwand der Düse (9) und dem Außenumfang des beweglichen Schaltstückes (2) liegen.

2. Schaltkammer nach Anspruch 1, dadurch gekennzeichnet , daß die Gasblasöffnungen (12d) bogenförmig ausgebildet sind.

3. Schaltkammer nach Anspruch 1 oder 2, dadurch gekennzeichnet , daß die Gasblasöffnungen (12d) regelmäßig über den Umfang der Trennwand (12) verteilt sind.
